# EUROPÄISCHE PATENTSCHRIFT

(11) **EP 1 842 989 B1**
(45) Veröffentlichungstag und Bekanntmachung des Hinweises auf die Patenterteilung: **14.07.2010**
(21) Anmeldenummer: 07006585.9
(22) Anmeldetag: 29.03.2007
(51) Int. Cl.: E05B 55/06, E05B 47/00, E05B 63/16

(54) **Einsteckschloss**
Mortise lock
Serrure à mortaiser

(30) Priorität: 03.04.2006 DE 202006005337 U
(43) Veröffentlichungstag der Anmeldung: 10.10.2007
(73) Patentinhaber: HEWI HEINRICH WILKE GMBH, 34454 Bad Arolsen (DE)
(72) Erfinder: Kukuck, Reinhold, 34466 Wolfhagen (DE)
(74) Vertreter: Manitz, Finsterwald & Partner GbR

(56) Entgegenhaltungen:
- EP-A- 1 098 053
- EP-A- 1 174 570
- WO-A-00/61897
- DE-A1- 4 000 643
- DE-U1- 20 207 283
- US-A- 6 043 753

## Beschreibung

Die vorliegende Erfindung betrifft ein Einsteckschloss für eine Tür mit einem Schlosskasten und einer in diesem geführten, zwischen einer Schließstellung und einer Öffnungsstellung beweglichen Falle gemäß dem Oberbegriff des Anspruchs 1. Ein derartiges Einsteckschloss ist aus DE 202 07 283 U1 bekannt.

Türen, insbesondere Innenraumtüren werden in der Regel mit Einsteckschlössern versehen, die neben einer Falle auch einen Riegel aufweisen, durch den die Tür gegen unbefugten Durchgang gesichert werden kann. Das Abschließen erfolgt üblicherweise durch die Verwendung von mittels Schlüsseln betätigbaren Profilzylinder- oder Buntbartschlössern.

Häufig werden an Innenraumtüren keine extremen Anforderungen bezüglich der Einbruchsicherheit gestellt, wobei es aber dennoch oft wünschenswert ist, einen unbefugten Zugang zu einem Raum dadurch zu erschweren, dass zumindest ohne eine zerstörerische Gewalteinwirkung kein Zugang möglich ist. Derartige Anforderungen erfüllen übliche Einsteckschlösser mit Falle und schlüsselbetätigbaren Riegeln.

Weiterhin besteht der Wunsch, das Ver- und Entriegeln der Tür auf elektronischem Wege zu steuern.
Der Vorteil von elektronischen Schlössern liegt insbesondere in ihrer Flexibilität. So ist es möglich, einer Person individuelle Zugangsberechtigungen für einen oder mehrere Räume beispielsweise durch entsprechendes Codieren einer Chipkarte zu erteilen. Bei Verlust oder Diebstahl einer derartigen Chipkarte ist lediglich eine Umprogrammierung der Schlösser und/oder der verbleibenden Chipkarten erforderlich. Bei herkömmlichen Schlössern wäre zur Wiederherstellung der Einbruchsicherheit der wirtschaftlich wesentlich aufwändigere Austausch mehrerer Schlösser oder gar des gesamten Schließsystems erforderlich.

Schließlich ist es wünschenswert, dass elektronische Schlösser im Austausch zu mechanischen Schlössern nachgerüstet werden können.

Aufgabe der Erfindung ist es, ein nachrüstbares Einsteckschloss zu schaffen, das auf besonders wirtschaftliche Weise ein Ent- und Verriegeln einer Tür ermöglicht. Weiterhin soll sich der Einbau- und Nachrüstaufwand auf ein Minimum beschränken.

Die Aufgabe wird durch die Merkmale des Anspruchs 1 gelöst.

Bei einem derartigen riegellosen Einsteckschloss erfolgt das Verriegeln der Tür ausschließlich durch die Falle. Aufgrund der vergleichsweise geringen Anforderungen bezüglich der Einbruchsicherheit genügt es, eine Verriegelung nur durch die Falle und ohne einen zusätzlichen Riegel vorzunehmen. Dies verringert durch die Einsparung des Riegels einerseits den zu betreibenden wirtschaftlichen Aufwand und bedingt andererseits, dass im Schlosskasten aufgrund des nicht vorhandenen Riegels mehr Platz zur Verfügung steht, um die restlichen, insbesondere die elektronischen Schlossbestandteile aufzunehmen.

Die Falle steht über die innere Nusshälfte dauerhaft mit einem an der Innenseite der Tür vorgesehenen Drücker in Wirkverbindung. Befindet sich das Umsteuerelement in einer Freigabestellung, wird eine Betätigung der äußeren Nusshälfte über den äußeren Drücker nicht auf die innere Nusshälfte übertragen. Somit wird auch die Falle nicht in die Öffnungsstellung zurückgezogen und die Tür bleibt trotz der Betätigung des äußeren Drückers verschlossen.

Da die Falle mit der inneren Nusshälfte dauernd in Wirkverbindung steht, weist das Schloss für die Türinnenseite eine Antipanikfunktion auf, ein Einsperren von Personen auf dieser Seite der Tür ist auch bei einem Ausfall einzelner elektronischer Mittel nicht möglich.

Wird das Umsteuerelement nach der Berechtigungsprüfung in die Koppelstellung bewegt, steht nun auch die äußere Nusshälfte mit der Falle in Wirkverbindung und ein Öffnen der Tür kann nun durch Betätigung des äußeren Drückers bewerkstelligt werden.

Es ist hervorzuheben, dass sämtliche Mittel zum Betrieb des Schlosses innerhalb des Schlosskastens angeordnet sind. Es ist daher nicht erforderlich, zusätzliche Elemente wie beispielsweise die Mittel zur Berechtigungsprüfung oder die Stromversorgung außerhalb des Schlosskastens anzubringen oder einzubauen, da diese ihren Platz an einer Stelle im Schlosskasten finden, der bei herkömmlichen Einsteckschlössern vom Riegelmechanismus beansprucht wird. "Innerhalb des Schlosskastens" im Sinne der Erfindung sind auch solche Elemente angeordnet, die in demjenigen Bereich des Einsteckschlosses vorgesehen sind, der bei handelsüblichen Schlössern vom Profilzylinder eingenommen wird.

Das erfindungsgemäße Einsteckschloss lässt sich also auf höchst einfache Weise mit geringem Zeitaufwand, insbesondere im Austausch zu einem herkömmlichen Einsteckschloss, montieren. Zusätzliche An- oder Einbauten oder Modifikationen am Türblatt, an der Zarge oder an angrenzenden Wandbereichen sind nicht erforderlich.

In einer bevorzugten Ausführungsform weist der Schlosskasten ein übliches Normmaß auf. Normmaße beispielsweise für Dornmaß, Entfernung oder Stulpbreite und -länge sind in der DIN 18251 angegeben. Durch das Einhalten der Normmaße ist es möglich, normgerechte Türen mit erfindungsgemäßen Einsteckschlössern ohne Anpassungen des Türblatts auszustatten oder bereits installierte Türen nachzurüsten.

Vorzugsweise kann die als Batterie oder Akkumulator ausgebildete Stromversorgung bei in einer Tür montiertem Schlosskasten von außen zugänglich sein. Hierdurch ist es möglich, bei entleerter Stromversorgung deren Austausch ohne aufwändige Demontage des Schlosskastens vornehmen zu können.

Bevorzugt kann die Stromversorgung in der profilzylinderförmigen Aussparung angeordnet sein. Da normgerechte Türblätter ohnehin entsprechende Öffnungen zum Einstecken von Profilzylindern oder Buntbartschlüsseln besitzen, kann dort stattdessen die Stromversorgung eingesetzt werden. Das bedeutet, dass bei einem erfindungsgemäßen Schloss z.B. anstelle des sonst üblichen Profilzylinders die dann von außen zugängliche Stromversorgung vorgesehen ist. Darüber hinaus erübrigt es sich hierdurch, zusätzliche Abdeckungen zum Verschließen der im Türblatt angeordneten Öffnungen oder besondere Austauschrosetten vorzusehen.

Alternativ kann die Stromversorgung in einer stulpseitig zugänglichen Ausnehmung des Schlosskastens angeordnet sein. Auch hier ist ein Zugang ohne Demontage des Schlosskastens möglich.

Weitere vorteilhafte Ausführungsformen der Erfindung sind in den abhängigen Ansprüchen aufgeführt.

Die Erfindung wird im Folgenden beispielhaft unter Bezugnahme auf die Zeichnungen beschrieben. In diesen zeigt:
- Fig. 1A: ein Einsteckschloss gemäß einem ersten Ausführungsbeispiel in einer perspektivischen Ansicht,
- Fig. 1B: das Einsteckschloss gemäß Fig. 1A in Draufsicht, wobei sich das Umsteuerelement in einer Freigabestellung befindet und die äußere Nusshälfte betätigt ist.
- Fig. 1C: das Einsteckschloss gemäß Fig. 1A in einer Draufsicht, wobei sich das Umsteuerelement in einer Koppelstellung befindet und die äußere Nusshälfte betätigt ist.
- Fig. 2A: ein Einsteckschloss gemäß einem zweiten Ausführungsbeispiel in einer perspektivischen Ansicht.
- Fig. 2B: das Einsteckschloss gemäß Fig. 2A, wobei sich das Umsteuerelement in einer Freigabestellung befindet und die äußere Nusshälfte betätigt ist.
- Fig. 2C: das Einsteckschloss gemäß Fig. 2A in einer Draufsicht, wobei sich das Umsteuerelement in einer Koppelstellung befindet und die äußere Nusshälfte betätigt ist.

Die Fig. 1A bis C zeigen ein Einsteckschloss 10a gemäß einem ersten Ausführungsbeispiel. Es umfasst einen Schlosskasten 12a, der hier ohne eine dazugehörige Abdeckung dargestellt ist. Im Schlosskasten 12a ist eine Falle 14 verschiebbar angeordnet und durch eine Fallenfeder 16 derart vorgespannt, dass sie sich im unbetätigten Zustand durch den Stulp 18 hindurch erstreckt.

Unterhalb der Falle 14 ist eine zweigeteilte Nuss vorgesehen, deren innere Nusshälfte 20a in Blickrichtung hinter einer äußeren Nusshälfte 22a liegt und durch diese größtenteils verdeckt ist. Die äußere Nusshälfte 22a besitzt eine quadratische Drückerdornaufnahme 24, die auch bei der inneren Nusshälfte 20a vorhanden ist, hier aber nicht sichtbar ist. Beide Nusshälften 20a, 22a werden durch Spiralfedern 26a, 26b entgegen ihrer Betätigungsrichtung vorgespannt. Ein mit einem erfindungsgemäßen Schloss verwendeter Drückerdorn ist grundsätzlich zweigeteilt ausgeführt, wobei ein erster Teil der äußeren Nusshälfte 22a und ein zweiter Teil der inneren Nusshälfte 20a zugeordnet ist, so dass sich kein Teil des Drückerdorns durch beide Nusshälften 20a, 22a hindurch erstreckt.

Am Umfang der inneren Nusshälfte 20a ist ein Mitnehmer 19 angeordnet, der bei Betätigen der inneren Nusshälfte 20a die Falle 14 vollständig in den Schlosskasten 12a zurückzieht.

An der äußeren Nusshälfte 22a ist eine schwenkbare Klinke 30 angeordnet, die mittels einer Zugfeder 32 in Richtung einer Freigabestellung (Fig. 1B) vorgespannt ist.

Unterhalb der Klinke 30 ist ein Antrieb 34 angeordnet, der einen mittels eines Motors 38 verschiebbaren Stößel 36 umfasst. Der Stößel 36 wird bei entsprechender Veranlassung durch die hier nicht dargestellten elektronischen Mittel durch den Motor 38 aus dem Antrieb 34 hinaus verschoben. Dabei wirkt der Stößel 36 auf die Klinke 30 und verschwenkt diese von der Freigabestellung (Fig. 1B) in die Koppelstellung (Fig. 1C), in welcher die Klinke 30 mit einer am Umfang der inneren Nusshälfte 20a angeordneten Ausnehmung 40a in Eingriff gelangt.

Die Versorgung des Antriebs 34 mit Strom erfolgt durch eine im zylindrischen Teil einer profilzylinderförmigen Halterung 42 angeordneten Batterie 44.

In dem Bereich zwischen dem Motor 38 und dem Stulp 18 ist eine Elektronikplatine 58 vorgesehen, die alle nötigen Elektronik-Bestandteile zur Ansteuerung des Antriebs 34 bzw. des Motors 38 einschließlich einer Einheit zur Erkennung eines Berechtigungscodes trägt. Diese Elektronik-Bestandteile sind elektrisch mit einer Antenne 60 zur Erfassung eines Transpondersignals verbunden, welche außen an der profilzylinderförmigen Halterung 42 angebracht ist, so dass keine Abschirmung durch den Schlosskasten 12a erfolgt. Die Antenne 60 ist in jedem Fall an der Türaußenseite des erfindungsgemäßen Einsteckschlosses angebracht, zusätzlich kann aber auch eine weitere Antenne an der Türinnenseite der profilzylinderförmigen Halterung 42 vorgesehen werden, um auch von der Türinnenseite her eine Berechtigung erfassen zu können.

Fig. 1B stellt das Einsteckschloss 10a in einem Zustand dar, bei dem die äußere Nusshälfte 22a mittels eines nicht dargestellten Drückers betätigt ist. Die Klinke 30 befindet sich hier in der Freigabestellung. Deshalb wird die Drehbewegung der äußeren Nusshälfte 22a nicht auf die innere Nusshälfte 20a übertragen. Daher erfolgt keine Drehbewegung der inneren Nusshälfte 20a und somit auch keine Betätigung der Falle 14. Die Tür lässt sich somit nicht öffnen.

Bei dem in Fig. 1C dargestellten Zustand befindet sich die Klinke 30 in ihrer Koppelstellung, das heißt die äußere Nusshälfte 22a befindet sich über die Klinke 30 mit der inneren Nusshälfte 20a in Wirkverbindung. Somit bewirkt die hier dargestellte Betätigung der äußeren Nusshälfte 22a gleichzeitig ein Verdrehen der inneren Nusshälfte 20a. Über den Mitnehmer 19 wird die Falle 14 vollständig in den Schlosskasten 12a zurückgezogen und die Tür lässt sich öffnen.

In den Fig. 2A bis C ist ein Einsteckschloss 10b gemäß einem zweiten Ausführungsbeispiel dargestellt. Ein Schlosskasten 10b umfasst entsprechend der ersten Ausführungsform gemäß den Fig. 1A bis C ebenfalls eine Falle 14, eine Fallenfeder 16 und einen Stulp 18. Eine Nuss ist wiederum in eine innere Nusshälfte 20b und eine äußere Nusshälfte 22b geteilt, wobei die innere Nusshälfte 20b in den Zeichnungen unterhalb der äußeren Nusshälfte 22b angeordnet ist und teilweise durch diese verdeckt wird.

Die beiden Nusshälften 20b, 22b weisen jeweils einen Schenkel 28a bzw. 28b auf, die sich in unterschiedlichen Ebenen befinden und sich auch bei einem Verdrehen der Nusshälften 20b, 22b nicht unmittelbar berühren.

Unterhalb der Nusshälften 20b, 22b ist ein Schwenkarm 48 angeordnet, der um einen am Schlosskasten 12b angeordneten Zapfen 46 herum schwenkbar und durch eine Feder 53 in Richtung der Freigabestellung vorgespannt ist (Fig. 2B).

Der Schwenkarm 48 weist eine schlitzartige, kreissegmentförmig gebogene Kulisse 50 auf, in der ein Koppelelement 52 verschiebbar angeordnet ist. Unterhalb des Schwenkarms 48 ist ein Antrieb 34 angeordnet, der entsprechend dem ersten Ausführungsbeispiel einen mittels eines Motors 38 verschiebbaren Stößel 36 zur Betätigung des Schwenkarms 48 aufweist.

Der Motor 38 wird über eine in einem stulpseitig zugänglichen Batteriefach 54 untergebrachte Batterie (nicht sichtbar) mit Strom versorgt. Das Batteriefach 54 ist mit einer Batteriefachabdeckung 56 verschlossen.

In dem dem Stulp 18 abgewandten Bereich des Motors 38 ist eine Elektronikplatine 58 vorgesehen, die alle nötigen Elektronik-Bestandteile zur Ansteuerung des Antriebs 34 bzw. des Motors 38 einschließlich einer Einheit zur Erkennung eines Berechtigungscodes trägt. Diese Elektronik-Bestandteile sind wiederum elektrisch mit einer Antenne 60 zur Erfassung eines Transpondersignals verbunden, welche in demjenigen Bereich der Elektronikplatine 58 vorgesehen ist, in welchem bei handelsüblichen Schlössern der Profilzylinder zu liegen kommt. Die Antenne 60 ist dabei an einer geeigneten Halterung so weit außen angebracht, dass keine Abschirmung durch den Schlosskasten 12b erfolgen kann. In jedem Fall ist die Antenne 60 an der Türaußenseite des erfindungsgemäßen Einsteckschlosses angebracht, zusätzlich kann aber auch bei dieser Ausführungsform eine weitere Antenne an der Türinnenseite der Elektronikplatine 58 vorgesehen werden, um auch von der Türinnenseite her eine Berechtigung erfassen zu können.

Wird nun der Schwenkarm 48 mittels des Antriebs 34 von der Freigabestellung in die Koppelstellung bewegt, befindet sich das Koppelelement 52 unmittelbar im Bereich von in den Schenkeln 28a, 28b vorgesehenen Ausnehmungen 40b, 40c. Die Länge des Koppelelements 52 ist so bemessen, dass es sich über beide Bewegungsebenen der Nusshälften 20b, 22b erstreckt. Daher wird eine Drehbewegung der äußeren Nusshälfte 22b auf die innere Nusshälfte 20b übertragen. Somit führt ein Drehen der äußeren Nusshälfte 22b nur in der Koppelstellung zu einer Übertragung der Drehbewegung auf die innere Nusshälfte 20b und somit über den Mitnehmer 19 zu einem Zurückziehen der Falle 14.

Wie man in Fig. 2B erkennen kann, gelangt der Schenkel 28b der äußeren Nusshälfte 22b in der Freigabestellung bei Betätigen der äußeren Nusshälfte 22b nicht mit dem Koppelelement 52 und damit auch nicht mit dem Schenkel 28a der inneren Nusshälfte 20b in Wirkverbindung. Ein Öffnen der Tür durch Betätigen des äußeren Drückers ist damit nicht möglich, während ein Betätigen des inneren Drückers ein Zurückziehen der Falle 14 und damit ein Öffnen der Tür bewirkt.

Fig. 2C stellt das Einsteckschloss 10b im betätigten Zustand dar, wobei sich der Schwenkarm 48 in der Koppelstellung befindet. Hier ist zu erkennen, dass das Koppelelement 52 durch den Schenkel 28b in der Kulisse des Schwenkarms gegenüber einer Grundstellung (Fig. 2A) verschoben wurde und die Drehbewegung der äußeren Nusshälfte 22b über den Schenkel 28b auf die innere Nusshälfte 20b übertragen hat.

### Bezugszeichenliste

- 10a, 10b: Einsteckschloss
- 12a, 12b: Schlosskasten
- 14: Falle
- 16: Fallenfeder
- 18: Stulp
- 19: Mitnehmer
- 20a, 20b: innere Nusshälfte
- 22a, 22b: äußere Nusshälfte
- 24: Drückerdornaufnahme
- 26a, 26b: Spiralfeder
- 28a, 28b: Schenkel
- 30: Klinke
- 32: Zugfeder
- 34: Antrieb
- 36: Stößel
- 38: Motor
- 40a, 40b, 40c: Ausnehmung
- 42: Halterung
- 44: Batterie
- 46: Zapfen
- 48: Schwenkarm
- 50: Kulisse
- 52: Koppelelement
- 53: Feder
- 54: Batteriefach
- 56: Batteriefachabdeckung
- 58: Elektronik-Platine
- 60: Antenne

## Patentansprüche

1. Einsteckschloss (10a, 10b) für eine Tür mit einem Schlosskasten (12a, 12b), welcher eine profilzylinderförmige Aussparung aufweist, und einer in diesem geführten, zwischen einer Schließstellung und einer Öffnungsstellung beweglichen Falle (14),
wobei das Einsteckschloss (10a, 10b) riegellos ausgebildet ist, wobei eine zweigeteilte Nuss vorgesehen ist, deren innere Nusshälfte (20a, 20b) mit der Falle (14) in Wirkverbindung steht und deren äußere Nusshälfte (22a, 22b) durch ein mittels elektromechanischer Mittel (34) zwischen einer Koppelstellung und einer Freigabestellung steuerbares Umsteuerelement (30, 48) mit der inneren Nusshälfte (20a, 20b) koppelbar ist,
wobei das Umsteuerelement (30, 48) durch elektronische, zur Berechtigungsprüfung ausgebildete Mittel beaufschlagbar ist, und wobei die elektromechanischen Mittel (34) und die elektronischen Mittel mit einer Stromversorgung (42, 54) verbunden sind, die ebenso wie alle anderen Schlossbestandteile innerhalb des Schlosskastens (12a, 12b) vorgesehen ist,
**dadurch gekennzeichnet,**
**dass** das Einsteckschloss eine Antenne (60) aufweist, welche außen an einer profilzylinderförmigen, in der Aussparung angeordneten Halterung (42) angebracht ist.

2. Einsteckschloss nach Anspruch 1,
**dadurch gekennzeichnet,**
**dass** der Schlosskasten (12a, 12b) ein übliches Normmaß aufweist.

3. Einsteckschloss nach Anspruch 1 oder 2,
**dadurch gekennzeichnet,**
**dass** die als Batterie (44) oder Akkumulator ausgebildete Stromversorgung (42, 54) bei in einer Tür montiertem Schlosskasten (12a, 12b) von außen zugänglich ist.

4. Einsteckschloss nach einem der vorhergehenden Ansprüche,
**dadurch gekennzeichnet,**
**dass** die Stromversorgung (42) in der profilzylinderförmigen Aussparung angeordnet ist.

5. Einsteckschloss nach einem der Ansprüche 1 bis 3,
**dadurch gekennzeichnet,**
**dass** die Stromversorgung (54) in einer stulpseitig zugänglichen Ausnehmung des Schlosskastens (12b) angeordnet ist.

6. Einsteckschloss nach einem der vorhergehenden Ansprüche,
**dadurch gekennzeichnet,**
**dass** das Schloss (10a, 10b) ausschließlich durch ein Entkoppeln der inneren (20a, 20b) und äußeren (22a, 22b) Nusshälfte in eine Verriegelungsstellung bringbar ist.

7. Einsteckschloss nach einem der vorhergehenden Ansprüche,
**dadurch gekennzeichnet,**
**dass** das Umsteuerelement eine an der äußeren Nusshälfte (22a) schwenkbar angeordnete Klinke (30) ist, die in der Koppelstellung in eine am Umfang der inneren Nusshälfte (20a) vorgesehene Ausnehmung (40a) oder Hinterschneidung eingreift.

8. Einsteckschloss nach Anspruch 7,
**dadurch gekennzeichnet,**
**dass** die Klinke von einer Feder (32) beaufschlagt ist, die eine Rückstellung der Klinke (30) von der Koppelstellung in die Freigabestellung bei Freigabe durch die elektromechanischen Mittel (34) unterstützt.

9. Einsteckschloss nach einem der Ansprüche 1 bis 6,
**dadurch gekennzeichnet,**
**dass** das Umsteuerelement ein Schwenkarm (48) mit einem in einer schlitzartigen, kreissegmentförmig gebogenen Kulisse (50) verschiebbaren Koppelelement (52) ist, wobei die Koppelung durch ein mittels der elektromechanischen Mittel (34) bewirktes Schwenken des Schwenkarms (48) um einen am Schlosskasten angeordneten Zapfen (46) herum herstellbar ist.

10. Einsteckschloss nach Anspruch 9,
**dadurch gekennzeichnet,**
**dass** das sich in den Ebenen beider Nusshälften (20b, 22b) erstreckende Koppelelement (52) in der Koppelstellung zwischen zwei einander zugewandten Ausnehmungen (40b, 40c) der beiden Nusshälften (20b, 22b) befindet.

11. Einsteckschloss nach Anspruch 9 oder 10,
**dadurch gekennzeichnet,**
**dass** der Schwenkarm (48) von einer Feder (53) beaufschlagt ist, die eine Rückstellung des Schwenkarms (48) von der Koppelstellung in die Freigabestellung bei Freigabe durch die elektromechanischen Mittel (34) unterstützt.

12. Einsteckschloss nach einem der vorhergehenden Ansprüche,
**dadurch gekennzeichnet,**
**dass** die elektromechanischen Mittel (34) ein Getriebe umfassen.

13. Einsteckschloss nach einem der vorhergehenden Ansprüche,
**dadurch gekennzeichnet,**
**dass** die elektromechanischen Mittel (34) einen Elektromotor (38) umfassen.

14. Einsteckschloss nach einem der Ansprüche 1 bis 12,
**dadurch gekennzeichnet,**
**dass** die elektromechanischen Mittel (34) einen Solenoid umfassen.

15. Einsteckschloss nach einem der vorhergehenden Ansprüche,
**dadurch gekennzeichnet,**
**dass** die elektronischen, zur Berechtigungsprüfung ausgebildeten Mittel zum drahtlosen Empfang eines Berechtigungscodes ausgebildet sind.

## Claims

1. A mortise lock (10a, 10b) for a door having a lock case (12a, 12b) which has a cut-out of profile cylinder shape and having a latch (14) guided therein and movable between a closed position and an open position,
wherein the mortise lock (10a, 10b) is made boltless;
wherein a follower split into two is provided whose inner follower half (20a, 20b) is in operative connection with the latch (14) and whose outer follower half (22a, 22b) can be coupled to the inner follower half (20a, 20b) by a reversing element (30, 48) controllable between a coupled position and a release position by means of electromechanical means (34);
wherein the reversing element (30, 48) can be acted on by electronic means made for an authorisation check; and
wherein the electromechanical means (34) and the electronic means are connected to a power supply (42, 54) which is provided within the lock case (12a, 12b) just like all other lock components, **characterised in that**
the mortise lock has an antenna (60) which is attached at the outside to a holder (42) of profile cylinder shape arranged in the cut-out.

2. A mortise lock in accordance with claim 1, **characterised in that** the lock case (12a, 12b) has a usual standard dimension.

3. A mortise lock in accordance with claim 1 or claim 2, **characterised in that** the power supply (42, 54) made as a battery (44) or rechargeable battery is accessible from the outside with a lock case (12a, 12b) installed in a door.

4. A mortise lock in accordance with any one of the preceding claims, **characterised in that** the power supply (42) is arranged in the cut-out of profile cylinder shape.

5. A mortise lock in accordance with any one of the claims 1 to 3, **characterised in that** the power supply (54) is arranged in a recess of the lock case (12b) accessible at the face plate side.

6. A mortise lock in accordance with any one of the preceding claims, **characterised in that** the lock (10a, 10b) can only be brought into a locked position by a decoupling of the inner (20a, 20b) and outer (22a, 22b) follower halves.

7. A mortise lock in accordance with any one of the preceding claims, **characterised in that** the reversing element is a catch (30) which is pivotably arranged at the outer follower half (22a) and which engages in the coupled position into a recess (40a) or undercut provided at the periphery of the inner follower half (20a).

8. A mortise lock in accordance with claim 7, **characterised in that** the catch is acted on by a spring (32) which assists a restoring of the catch (30) from the coupled position into the release position on release by the electromechanical means (34).

9. A mortise lock in accordance with any one of the claims 1 to 6, **characterised in that** the reversing element is a pivot arm (48) having a coupling element (52) displaceable in a slot-like slotted part (50) curved in the shape of a circle segment, with the coupling being able to be established by a pivoting of the pivot arm (48) effected by means of the electromechanical means (34) about a spigot (45) arranged at the lock case.

10. A mortise lock in accordance with claim 9, **characterised in that** the coupling element (52) extending in the planes of both follower halves (20b, 22b) is located in the coupling position between two mutually facing recesses (40b, 40c) of the two follower halves (20b, 22b).

11. A mortise lock in accordance with claim 9 or claim 10, **characterised in that** the pivot arm (48) is acted on by a spring (53) which assists a restoring of the pivot arm (48) from the coupled position into the release position on a release by the electromechanical means (34).

12. A mortise lock in accordance with any one of the preceding claims, **characterised in that** the electromechanical means (34) include a transmission.

13. A mortise lock in accordance with any one of the preceding claims, **characterised in that** the electromechanical means (34) include an electric motor (38).

14. A mortise lock in accordance with any one of the claims 1 to 12, **characterised in that** the electromechanical means (34) include a solenoid.

15. A mortise lock in accordance with any one of the preceding claims, **characterised in that** the electronic means made for the
authorisation check are made for the wireless reception of an authorisation code.

## Revendications

1. Serrure à mortaiser (10a, 10b) pour une porte, comprenant un boîtier de serrure (12a, 12b) qui présente une échancrure en forme de cylindre profilé et un pêne mobile (14) guidé dans celle-ci entre une position de fermeture et une position d'ouverture,
dans laquelle la serrure à mortaiser (10a, 10b) est réalisée sans verrou,
dans lequel il est prévu un fouillot en deux parties, dont la moitié de fouillot intérieure (20a, 20b) coopère avec le pêne (14) et dont la moitié de fouillot extérieure (22a, 22b) est susceptible d'être accouplée avec la moitié de fouillot intérieure (20a, 20b) par un élément d'inversion (30, 48) qui peut être commandé entre une position d'accouplement et une position de libération au moyen d'organes électromécaniques (34),
dans laquelle l'élément d'inversion (30, 48) est susceptible d'être attaqué par des moyens électroniques, réalisés pour faire une vérification d'autorisation, et
dans laquelle les organes électromécaniques (34) et les moyens électroniques sont reliés à une alimentation électrique (42, 54) qui, tout comme les autres composants de la serrure, est prévue à l'intérieur du boîtier de serrure (12a, 12b),
**caractérisée en ce que** la serrure à mortaiser comprend une antenne (60), qui est montée à l'extérieur sur une monture (42) à forme de cylindre profilé agencée dans l'échancrure.

2. Serrure à mortaiser selon la revendication 1,
**caractérisée en ce que** le boîtier de serrure (12a, 12b) présente une dimension normalisée habituelle.

3. Serrure à mortaiser selon la revendication 1 ou 2,
**caractérisée en ce que** l'alimentation électrique (42, 54), réalisée sous forme de pile (44) ou d'accumulateur, est accessible de l'extérieur lorsque le boîtier de serrure (12a, 12b) est monté dans une porte.

4. Serrure à mortaiser selon l'une des revendications précédentes,
**caractérisée en ce que** l'alimentation électrique (42) et agencée dans l'échancrure à forme de cylindre profilé.

5. Serrure à mortaiser selon l'une des revendications 1 à 3,
**caractérisée en ce que** l'alimentation électrique (54) est agencée dans un évidement du boîtier de serrure (12b) accessible du côté revers.

6. Serrure à mortaiser selon l'une des revendications précédentes,
**caractérisée en ce que** la serrure (10a, 10b) peut être amenée dans une position de verrouillage exclusivement par un découplage de la moitié de fouillot intérieure (20a, 20b) et de la moitié de fouillot extérieure (22a, 22b).

7. Serrure à mortaiser selon l'une des revendications précédentes,
**caractérisée en ce que** l'élément d'inversion est un loquet (30) agencé en pivotement sur la moitié de fouillot extérieure (22a), qui s'engage dans la position d'accouplement dans un évidement (40a) ou une contre-dépouille prévue à la périphérie de la moitié de fouillot intérieure (20a).

8. Serrure à mortaiser selon la revendication 7,
**caractérisée en ce que** le loquet est attaqué par un ressort (32) qui assiste un rappel du loquet (30) depuis la position d'accouplement jusque dans la position de libération lors d'une libération par les organes électromécaniques (34).

9. Serrure à mortaiser selon l'une des revendications 1 à 6,
**caractérisée en ce que** l'élément d'inversion est un bras pivotant (48) avec un élément d'accouplement (52) en translation dans une glissière (50) semblable à une fente et cintrée sous forme de segment de cercle, telle que l'accouplement peut être établi par un pivotement du bras pivotant (48), provoqué au moyen des organes électromécaniques (34), autour d'un tenon (46) agencé sur le boîtier de serrure.

10. Serrure à mortaiser selon la revendication 9,
**caractérisée en ce que** l'élément d'accouplement (52), qui s'étend dans les plans des deux moitiés de fouillot (20b, 22b) se trouve dans la position d'accouplement entre deux évidements (40b, 40c), tournés l'un vers l'autre, des deux moitiés de fouillot (20b, 22b).

11. Serrure à mortaiser selon la revendication 9 ou 10,
**caractérisée en ce que** le bras pivotant (48) est attaqué par un ressort (53) qui assiste un rappel du bras pivotant (48) depuis la position d'accouplement jusque dans la position de libération lors d'une libération par les organes électromécaniques (34).

12. Serrure à mortaiser selon l'une des revendications précédentes,
**caractérisée en ce que** les organes électromécaniques (34) comprennent une transmission.

13. Serrure à mortaiser selon l'une des revendications précédentes,
**caractérisée en ce que** les organes électromécaniques (34) comprennent un moteur électrique (38).

14. Serrure à mortaiser selon l'une des revendications 1 à 12,
**caractérisée en ce que** les organes électromécaniques (34) comprennent un solénoïde.

15. Serrure à mortaiser selon l'une des revendications précédentes,
**caractérisée en ce que** les moyens électroniques réalisés pour une vérification d'autorisation sont réalisés en vue d'une réception sans fil d'un code d'autorisation.
